# FASCICULE DE BREVET EUROPEEN

(11) **EP 1 011 366 B1**
(45) Date de publication et mention de la délivrance du brevet: **14.11.2001**
(21) Numéro de dépôt: 98923973.6
(22) Date de dépôt: 17.06.1998
(51) Int. Cl.: A44C 17/02

(54) **BIJOU A ELEMENT DECORATIF INTERCHANGEABLE**
SCHUCK MIT AUSWECHSELBAREM ZEIRELEMENT
JEWELLERY PIECE WITH INTERCHANGEABLE DECORATIVE ELEMENT

(30) Priorité: 19.06.1997 FR 9707651
(43) Date de publication de la demande: 28.06.2000
(73) Titulaire: LE CLIP CONCEPT LLC, Newark, DE 19713 (US)
(72) Inventeur: Dafner, Léon, 1204 Genève (CH)
(74) Mandataire: Kiliaridis, Constantin
(86) Numéro de dépôt international: CH9800264
(87) Numéro de publication internationale: WO9858561

(56) Documents cités:
- EP-A- 0 313 710
- DE-U- 29 509 198
- FR-A- 2 151 237
- FR-A- 2 723 519
- US-A- 2 431 232

## Description

La présente invention concerne un bijou muni d'au moins un segment annulaire et d'au moins un élément décoratif amovible présentant une partie creuse configurée pour épouser une partie du segment annulaire présentant des moyens conçus pour assurer en collaboration avec des moyens complémentaires de ladite partie creuse de l'élément décoratif un assemblage à verrouillage réversible. Un tel bijou est connu du document DE-U-25 9 09 198.

Depuis plusieurs années, il existe une tendance de vouloir donner la possibilité à l'utilisateur d'un bijou de personnaliser ses bijoux ou de les assortir à son habillement ou encore faire varier leur aspect au lieu de changer de bijou.

L'inventeur a proposé dans le brevet FR-B-2 708 180 un moyen pour pouvoir fixer de manière amovible une boule dans un anneau.

Maintenant, l'inventeur se propose de ne pas se limiter à la fixation d'une boule qui peut être une pierre précieuse ou tout autre élément ayant une forme approximativement sphérique qui doit être fixé dans un logement adéquat, mais pouvoir changer d'autres éléments sur un bijou présentant au moins un segment annulaire.

Le bijou selon l'invention est caractérisé par le fait que les moyens complémentaires de ladite partie creuse est une tige fixée par ses extrémités sur deux parois opposées de la partie creuse, que ladite partie du segment annulaire présente dans son épaisseur dans le sens radial une entaille radiale suivie d'une entaille périphérique formant ainsi approximativement un L, qu'un élément déformable élastiquement est logé sur la face intérieure de l'anneau permettant de verrouiller l'élément décoratif en position sur le segment annulaire après introduction de la tige jusqu'au fond de l'entaille en L.

L'avantage du bijou selon l'invention est le fait qu'en utilisant des moyens simples, on peut changer facilement un élément décoratif par un autre sur un bijou présentant un segment annulaire, la condition étant que cet élément décoratif comprend une partie creuse destinée à épouser la partie du segment annulaire sur laquelle elle est destinée à être fixée. Ainsi, l'utilisateur peut acheter son bijou avec un élément ou plusieurs éléments décoratifs qu'il peut échanger facilement et à volonté. Ce bijou est simple à fabriquer et très facile à utiliser, puisqu'il suffit d'introduire la tige de la partie creuse de l'élément décoratif dans l'entaille en forme de L et pousser en appliquant un effort dans le sens périphérique sur l'objet décoratif pour obtenir le verrouillage de la tige par l'élément élastique.

Selon une variante d'exécution préférée, l'élément élastique est une lame-ressort dont l'extrémité présente une nervure assurant le verrouillage de l'élément décoratif.

Le bijou selon une exécution préférée est une bague.

Une autre exécution préférée est un bracelet

Le bijou selon une autre exécution préférée est une boucle d'oreilles.

Enfin, selon une autre exécution préférée, le bijou, notamment s'il s'agit d'un bracelet ou d'un anneau relativement grand, peut être muni de plusieurs objets décoratifs, ce qui donne de grandes possibilités de combinaisons.

L'invention sera décrite plus en détail en se référant au dessin annexé illustrant une bague munie d'un élément décoratif selon l'invention.

La figure 1 est une vue de côté avec l'élément décoratif mis en place.

La figure 2 est une vue éclatée similaire à la précédente.

La figure 3 est une vue de dessous de l'élément décoratif.

La figure 4 est une coupe selon la ligne IV-IV de la figure 2.

Le bijou selon l'invention comprend un anneau 1 et un élément décoratif 2. L'anneau 1 comprend une entaille 3 présentant une partie 3a dirigée radialement suivie d'une partie 3b dirigée dans le sens périphérique de l'anneau 1.

Dans la partie intérieure de l'anneau 1 et à l'endroit 1b de l'entaille 3b, un ressort en forme de lame 4 est fixé au moyen d'une vis 5 ou tout autre moyen, de sorte que son extrémité libre munie d'une nervure 4a se trouve à l'extrémité 1b de la face supérieure de l'entaille 3b. L'élément décoratif 2 présente une partie creuse 2a dont les dimensions et forme permettent d'épouser l'anneau lorsque l'élément décoratif 2 est disposé sur l'anneau, comme représenté à la figure 1. L'élément décoratif 2 présente une tige 2b dont les extrémités sont fixées sur deux parois opposées de l'élément décoratif 2. Lorsqu'on coiffe l'anneau avec l'élément 2 en disposant la tige 2b dans l'entaille 3 et en poussant d'abord radialement l'élément et ensuite en dans le sens périphérique dans l'entaille 3, la tige 2b vient pousser la nervure 4a du ressort 4, et ce qui permet de verrouiller l'élément 2 sur l'anneau 1.

Lorsqu'on désire retirer l'élément décoratif 2 pour le remplacer par un autre, il suffit de le pousser dans le sens contraire d'abord dans le sens périphérique pour déverrouiller la tige en la faisant passer au-delà de la nervure 4a du ressort 4 et ensuite la retirer dans le sens radial.

Ce dispositif permet très facilement de changer l'élément décoratif 2 sans devoir fournir un effort particulier tout en assurant un excellent verrouillage entre les deux pièces.

Il est évident qu'un tel dispositif peut également être utilisé sur un bracelet ou sur des boucles d'oreilles annulaires, ainsi que d'autres bijoux munis de segments annulaires.

Dans des pièces relativement grandes, telles qu'un bracelet, il est évident qu'on pourrait monter plus d'un élément décoratif en utilisant chaque fois les mêmes moyens.

## Revendications

1. Bijou muni d'au moins un segment annulaire (1) et au moins un élément décoratif amovible (2) présentant une partie creuse (2a) configurée pour épouser une partie du segment annulaire (1) présentant des moyens (3, 4) conçus pour assurer en collaboration avec des moyens complémentaires (2b) de ladite partie creuse (2a) de l'élément décoratif (2) un assemblage à verrouillage réversible, **caractérisé par le fait que** les moyens complémentaires de ladite partie creuse (2a) est une tige (2b) fixée par ses extrémités sur deux parois opposées de la partie creuse, que ladite partie du segment annulaire (1) présente dans son épaisseur dans le sens radial une entaille radiale (3a) suivie d'une entaille périphérique (3b) formant ainsi approximativement un L (3), qu'un élément déformable élastiquement (4) est logé sur la face intérieure de l'anneau (1) permettant de verrouiller l'élément décoratif (2) en position sur le segment annulaire (1) après introduction de la tige (2b) jusqu'au fond de l'entaille en L (3).

2. Bijou selon la revendication 1, **caractérisé par le fait que** ledit élément déformable élastiquement est une lame-ressort (4) munie sur son extrémité d'une nervure de verrouillage (4a).

3. Bijou selon l'une quelconque des revendications 1 à 2, **caractérisé par le fait que** ledit segment annulaire est celui d'une bague.

4. Bijou selon l'une quelconque des revendications 1 à 2, **caractérisé par le fait que** ledit segment annulaire est celui d'un bracelet.

5. Bijou selon l'une quelconque des revendications 1 à 2, **caractérisé par le fait que** ledit segment annulaire est celui d'une boucle d'oreille.

6. Bijou selon l'une quelconque des revendications 1 à 2, **caractérisé par le fait que** le segment annulaire est muni de moyens permettant de monter de maniére amovible au moins deux éléments décoratifs.

## Patentansprüche

1. Schmuckstück mit wenigstens einem ringförmigen Segment (1) und wenigstens einem abnehmbaren Zierelement (2), das ein hohles Teil (2a) aufweist, welches so ausgebildet ist, dass es einem Teil des ringförmigen Segments (1) angepasst ist, wobei dieses ringförmige Segment Mittel (3, 4) aufweist, welche im Zusammenwirken mit komplementären Mitteln (2b) des erwähnten hohlen Teils (2a) des Zierelements (2) eine Verbindung in Form einer lösbaren Verriegelung gewährleisten, **dadurch gekennzeichnet, dass** die komplementären Mittel des erwähnten hohlen Teils (2a) aus einem Stift (2b) bestehen, der mit seinen Enden an zwei gegenüberliegenden Wänden des hohlen Teils befestigt ist, dass das erwähnte ringförmige Segment (1) in seiner Dicke einen radial gerichteten radialen Schlitz (3a), gefolgt von einem in Umfangsrichtung verlaufenden Schlitz (3b), aufweist, welche auf diese Weise näherungsweise ein L (3) bilden, und dass ein elastisch verformbares Element (4) auf der Innenseite des Rings (1) befestigt ist, welches das Zierelement (2) nach Einführen des Stifts (2b) bis zum Boden des L-förmigen Schlitzes (3) an Ort und Stelle auf dem ringförmigen Segment (1) zu verriegeln erlaubt.

2. Schmuckstück nach Anspruch 1, **dadurch gekennzeichnet, dass** das erwähnte elastisch verformbare Element eine Federlamelle (4) ist, welche an ihrem Ende eine Verriegelungsrippe (4a) aufweist.

3. Schmuckstück nach einem der Ansprüche 1 oder 2, **dadurch gekennzeichnet, dass** das erwähnte ringförmige Segment das eines Rings ist.

4. Schmuckstück nach einem der Ansprüche 1 oder 2, **dadurch gekennzeichnet, dass** das erwähnte ringförmige Segment das eines Armbands ist.

5. Schmuckstück nach einem der Ansprüche 1 oder 2, **dadurch gekennzeichnet, dass** das erwähnte ringförmige Segment das eines Ohrrings ist.

6. Schmuckstück nach einem der Ansprüche 1 oder 2, **dadurch gekennzeichnet, dass** das ringförmige Segment mit Mitteln versehen ist, die es erlauben, wenigstens zwei Zierelemente abnehmbar zu montieren.

## Claims

1. Item of jewellery provided with at least one annular segment (1) and at least one removable decorative element (2), having a hollow part (2a) configured so as to match a part of the annular segment (1) having means (3,4) designed to provide, in collaboration with complementary means (2b) of the said hollow part (2a) of the decorative element (2), a reversible locking assembly, **characterized in that** the complementary means of the said hollow part (2a) is a shaft (2b) fixed via its ends on two opposite walls of the hollow part, **in that** the said part of the annular segment (1) has, within its thickness in the radial direction, a radial notch (3a), followed by a circumferential notch (3b), thus forming approximately an L shape (3), **in that** an elastically deformable element (4) is accommodated on the inner face of the ring (1), making it possible to lock the decorative element (2) in position on the annular segment (1) after introducing the shaft (2b) as far as the bottom of the L-shaped notch (3).

2. Item of jewellery according to Claim 1,
**characterized in that** the said elastically deformable element is a leaf spring (4) provided at its end with a locking rib (4a).

3. Item of jewellery according to any one of Claims 1 or 2, **characterized in that** the said annular segment is that of a ring.

4. item of jewellery according to any one of Claims 1 to 2, **characterized in that** the said annular segment is that of a bracelet.

5. Item of jewellery according to any one of Claims 1 or 2, **characterized in that** the said annular segment is that of an earring.

6. Item of jewellery according to any one of Claims 1 or 2, **characterized in that** the annular segment is provided with means with which it is possible to mount at least two decorative elements in a removable manner.
